# EUROPÄISCHE PATENTSCHRIFT

(11) **EP 0 721 521 B1**
(45) Veröffentlichungstag und Bekanntmachung des Hinweises auf die Patenterteilung: **20.01.1999**
(21) Anmeldenummer: 94927652.1
(22) Anmeldetag: 19.09.1994
(51) Int. Cl.: D06F 39/02

(54) **PASTENBEHÄLTER MIT ENTNAHMEVORRICHTUNG**
PASTE CONTAINER WITH EMPTYING DEVICE
RECIPIENT POUR SUBSTANCE PATEUSE AVEC DISPOSITIF DE PRELEVEMENT

(30) Priorität: 27.09.1993 DE 4332850
(43) Veröffentlichungstag der Anmeldung: 17.07.1996
(73) Patentinhaber: Henkel-Ecolab GmbH & Co. OHG, 40554 Düsseldorf (DE)
(72) Erfinder: AMBERG, Günther, D-41472 Neuss (DE); KÖPPELMANN, Edgar, D-40723 Hilden (DE); EICHNER, Walter, D-83313 Siegsdorf (DE)
(74) Vertreter: Wilk, Hans-Christof, Dr.
(86) Internationale Anmeldenummer: EP9403211
(87) Internationale Veröffentlichungsnummer: WO9509263

(56) Entgegenhaltungen:
- EP-A- 0 340 588
- WO-A-82/00753
- DE-A- 1 585 592
- DE-B- 1 208 460
- US-A- 4 967 810

## Beschreibung

Die vorliegende Erfindung betrifft einen Pastenbehälter mit Entnahmevorrichtung, der sich insbesondere zur Entnahme von strukturviskosen Pasten, insbesondere von in gewerblichen Wäschereien verwendeten hochviskosen Waschmittelpasten, eignet.

Pastenförmige Waschmittel werden insbesondere in gewerblichen Wäschereien eingesetzt, wo sie die Vorteile von Pulverwaschmitteln, insbesondere einen hohen Wirkstoffgehalt, unter Umgehung der Nachteile von Flüssigwaschmitteln, insbesondere den Wasser- beziehungsweise Lösungsmittelgehalt, aufweisen. Nachteile pastenförmiger Waschmittel können in Verpackungs- und Dosierproblemen bestehen.

In der deutschen Patentanmeldung DE-A-37 19 906 wird ein Waschmittelbehälter mit Dosiervorrichtung offenbart. Der Vorratsbehälter für das pastöse Waschmittel ist ein Behälter mit starren Außenwänden und kreisförmigem oder quadratischen Querschnitt, welcher an einer Seite mit einer beweglichen, dicht schließenden Platte (Folgeplatte) ausgerüstet ist. Aufgrund ihres Gewichtes übt die Folgeplatte Druck auf die Oberfläche der Paste aus und bewirkt, daß die Waschmittelpaste über die Entnahmevorrichtung, die eine einfache Rohrleitung mit Pumpe sein kann, entnommen werden kann. Mit abnehmender Pastenmenge folgt die Folgeplatte langsam dem Pastenspiegel nach unten. Die in der DE-A-37 19 906 beschriebene Vorrichtung kann auch mit einer Mischvorrichtung ausgestattet sein, die gleichzeitig in die Dosiervorrichtung gegebenes Wasser mit der Waschmittelpaste vermischt und so ein wäßriges, flüssiges Konzentrat herstellt, welches den einzelnen Waschmaschinen zugeführt werden kann.

Auch in der deutschen Patentanmeldung DE-A-38 26 110 wird ein Waschmittelbehälter mit Dosiervorrichtung für pastöse Waschmittel offenbart. Diese Vorrichtung besteht aus einem zylindrischen Waschmittelbehälter, welcher an beiden Seiten je eine Öffnung besitzt. Die eine Öffnung ist mit einer innerhalb des Behälters angeordneten Platte verschlossen, die in Richtung der Behälterachse verschiebbar ist. Die gegenüber dieser verschiebbaren Platte befindliche Behälteröffnung trägt ein lösbares Verbindungselement, mit dem sie an die Dosiervorrichtung befestigt beziehungsweise angekuppelt werden kann. Die angeschlossene Dosiervorrichtung weist einen Druckstempel auf, der auf die verschiebbare Platte des Pastenbehälters einwirkt und diese bei der Entnahme der Paste vorantreibt.

Die oben beschriebenen Vorrichtungen eignen sich jedoch nur für Pasten, deren Viskosität relativ niedrig, insbesondere bei etwa 75000 mPa·s bis 90000 mPa·s liegt. Pasten mit höheren Viskositäten von ca. 150000 mPa·s bis 250000 mPa·s sind mit herkömmlichen Dosiergeräten, wie sie zum Beispiel oben beschrieben wurden, schlecht oder gar nicht mehr pumpbar, was dazu führt, daß beim Entnehmen von Pasten mit hoher Viskosität keine gute Restentleerung möglich ist.

Aufgabe der vorliegenden Erfindung ist demgemäß, einen Pastenbehälter mit Entnahmevorrichtung zur Verfügung zu stellen, der es ermöglicht, auch unter normalen Umständen hochviskose Pasten über eine Entnahme- und Fördereinrichtung kontinuierlich zu entnehmen und hierbei einen hohen Grad an Restentleerung des Pastenbehälters zu erreichen.

Gegenstand der vorliegenden Erfindung ist ein Pastenbehälter mit Entnahmevorrichtung, bestehend aus einem nach einer Seite offenen Zylinder (7) und einer an der offenen Seite des Zylinders angeordneten beweglichen, dichtschlieenden Folgeplatte (2) und einer Entnahmevorrichtung (1) zur Entnahme und zum Transport der Paste, wobei
A. sich auf der Folgeplatte (2) ein Motor mit Getriebe (3) befindet, an dessen mittig die Folgeplatte (2) durchragender Achse ein mehrflügeliger Rührpropeller (4) derart angebracht ist, daß er sich geringfügig unterhalb der Folgeplatte (2) frei in der Paste drehen kann, und
B. die Entnahmevorrichtung (1) mit der Folgeplatte (2) außerhalb deren Mitte und oberhalb des von dem Rührpropeller (4) überstrichenen Bereiches verbunden ist und die Paste, gegebenenfalls über eine Dosiervorrichtung, zu ihrer Anwendung transportiert.

Der erfindungsgemäße Pastenbehälter mit Entnahmevorrichtung ist insbesondere für hochviskose strukturviskose Pasten geeignet. Strukturviskose Pasten haben die Eigenschaft, daß sie sich bei Einwirkung mechanischer Kräfte wie zum Beispiel beim Rühren, Schütteln oder unter Ultraschalleinwirkung verflüssigen, nach Aufhören der mechanischen Beanspruchung aber wieder verfestigen. Das bedeutet, daß die Viskosität dieser Stoffe unter dem Einfluß zunehmender Schubspannung oder Schergeschwindigkeit abnimmt. Besonders geeignet sind Pasten, die bei 25 °C und geringer Scherung, beispielsweise unter Einsatz eines Brookfield ^{(R)} Rotationsviskosimeters DV-II oder DV-IIplus mit Spindel Nr. 7 bei 5 Umdrehungen pro Minute, eine Viskosität über 100 000 mPa.s, insbesondere von 150 000 mPa.s bis 500 000 mPa.s, und bei hoher Scherung, beispielsweise 50 Umdrehungen pro Minute, eine Viskosität unter 100 000 mPa.s, insbesondere von 10 000 mPa.s bis 90 000 mPa.s aufweisen. Derartige Pasten sind beispielsweise die gemäß der nicht vorveröffentlichten deutschen Patentanmeldung P 43 32 843.0 der Henkel KGaA erhältlichen Waschmittel in Pastenfom. Vorzugsweise wird ein erfindungsgemäßer Pastenbehälter daher zur Förderung beziehungsweise Entnahme derartiger strukturviskoser Waschmittelpasten verwendet.

Der zylindrische Pastenbehälter ist erfindungsgemäß an seiner offenen Oberseite mit einer beweglichen, dichtschließenden Platte verschlossen, die innerhalb des Behälters in Richtung der Behälterachse verschiebbar ist. Die verschiebbare Platte soll die Behälterwandung entsprechend dem jeweiligen Pastenspiegel so weitgehend abdichten, daß ein Austreten der Paste in diesem Bereich verhindert wird, das heißt das Verschieben erfolgt zweckmäßigerweise mit leichter Reibung an der Behälterwand. Üblicherweise ist die Platte eben. Durch eine möglichst paßgenaue Ausgestaltung der Platte wird gleichzeitig die Abdichtung verbessert. Um ein Kippen oder Verkanten der beweglichen Platte zu vermeiden, ist ihr Rand zweckmäßigerweise kragenförmig nach außen gebogen, das heißt die Platte ist als flacher Kolben ausgebildet. Bevorzugt ist die Platte an ihren Rändern mit einer Kunststoffdichtung versehen.

In der Mitte der Platte befindet sich auf der Außenseite des Behälters ein Motor mit Getriebe, an dessen Achse, die zweckmäßigerweise mit der Achse des zylindrischen Behälters zusammenfällt, unterhalb der Platte in Richtung Behältermitte ein mehrflügeliger Rührpropeller angebracht ist. Dieser Rührpropeller ist derart angeordnet, daß er sich knapp unterhalb der Folgeplatte frei drehen kann. Bevorzugt ist der Abstand des Rührpropellers von der Folgeplatte so gering wie möglich, da mit den Propellerflügeln gleichzeitig die Unterseite der Platte von Paste befreit, das heißt gesäubert werden kann, was zu einer Verringerung von unerwünschten Rückständen an der Platte führt. Ein zu großer Abstand würde dazu führen, daß der Motor unnötig viel Energie benötigt, um die Paste zu scheren. Hinzu kommt, daß, wenn der Rührpropeller am Boden des zylindrischen Behälters angelangt ist, sich über dem Rührpropeller noch Waschmittelpaste befindet, die aufgrund des zu großen Abstandes der Entnahmevorrichtung nicht mehr aus dem Behälter entnommen werden kann. Vorzugsweise beträgt der Abstand des Rührpropellers von der Platte 0,8 mm bis 5 mm, insbesondere 1 mm bis 3 mm.

Der Rührpropeller besitzt mindestens zwei Flügel. Die Flügel des Rührpropellers können gleich lang sein oder unterschiedliche Längen aufweisen. Vorzugsweise besitzt der Rührpropeller vier Flügel, wobei es weiter bevorzugt ist, daß die sich gegenüberliegenden Flügel gleich lang sind. In einer bevorzugten Ausführungsform wird ein vierflügeliger Rührpropeller verwendet, der zwei sich gegenüberliegende Flügel besitzt, die so lang sind, daß sie den gesamten Durchmesser des zylindrischen Behälters erfassen. Die beiden anderen Flügel sind dagegen nur so lang, daß die Enden bis zur sich ebenfalls an der Platte befindlichen Entnahmevorrichtung reichen. Eine derartige Ausführungsform ist besonders beim Einsatz von strukturviskosen Pasten vorteilhaft, da sie ermöglicht, daß die beiden langen Flügel die hochviskose Paste scheren und somit verflüssigen, während die beiden kurzen Flügel die Paste zur Pumpe hin fördern können.

Die Flügel des Rührpropellers besitzen üblicherweise die Form einer flachen, rechteckigen Leiste oder eines runden Stabes. Sie sind normalerweise parallel zur Platte angeordnet. In einer möglichen Ausführungsform sind die Flügel in einem Winkel von 90° bis 60° zur Propellerachse angeordnet. Bevorzugt beträgt dieser Winkel 89° bis 65°. Es ist nicht erforderlich, daß alle Flügel den gleichen Winkel zur beweglichen Platte besitzen. Im Falle einer leistenähnlichen Ausgestaltung können die Propellerflügel auch leicht schräg angestellt sein. Dieser Anstellwinkel beträgt vorzugsweise zwischen 5 und 45°.

In einer bevorzugten Ausführungsform ist die Nabe des Rührpropellers derart ausgestaltet, daß sie als Auswölbung die Achse des Rührpropellers nach unten abschließt. Eine derartige Anordnung hat den Vorteil, daß diese Wölbung als zentrischer Abstandshalter zum Behälterboden eingesetzt werden kann, so daß beim Anliegen am Behälterboden keine übermäßige Reibung eintritt.

Der verwendete Motor mit Getriebe dient dem Antrieb des Rührpropellers. Die Stärke des Motors hängt von der gewünschten Geschwindigkeit des Rührpropellers und der Viskosität der eingesetzten strukturviskosen Paste ab. Üblicherweise beträgt die Drehzahl des Rührpropellers 5 bis 180 upm, vorzugsweise 15 bis 180 upm, insbesondere 45 bis 90 upm. Eine zu hohe Drehzahl ist nachteilig, da die Paste sich dann stark verflüssigt und an den Rändern der Platte austreten kann. Durch eine zu niedrige Drehzahl wird die Paste nicht ausreichend verflüssigt und eine kontinuierliche Entnahme wird beeinträchtigt.

Während der Entnahme der Paste aus dem Behälter senkt sich die Platte entsprechend dem Pastenspiegel langsam ab. Erreicht die Nabe des Rührpropellers den Behälterboden, so kann der Rührpropeller noch für einige Zeit weitergedreht werden, da durch die Bewegung der Flügel die Paste aus den Randbereichen des Behälters leichter zur Mitte fließt und entnommen werden kann. Eine Entleerung bis auf Reste von unter 1 % ist durch die erfindungsgemäe Vorrichtung ohne weiteres möglich.

Die Entnahmevorrichtung ist mit der Folgeplatte außerhalb deren Mitte verbunden. Bevorzugt ist die Entnahmevorrichtung eine Exzenterschneckenpumpe, Zahnradpumpe, Schlauchquetschpumpe oder ein Injektor. Über die Entnahmevorrichtung kann die Paste in im Prinzip üblicher Weise über entsprechende, verbrauchsgesteuerte Verteilervorrichtungen unmittelbar ihrer Verwendung zugeführt.

Der Behälter sowie die Platte und die Entnahmevorrichtung sind zweckmäßigerweise aus einem korrosionsfestem Material gefertigt, wie Kunststoff, Metall oder Glas. Im Interesse einer hinreichenden Paßgenauigkeit sollte der Behälter bei seinem Einsatz weitgehend formstabil bleiben. Die Größe der Behälter ist nicht kritisch, jedoch sollte zweckmäßigerweise der Inhalt für mehrere Betriebsstunden ausreichen, um den Verpackungs- und Bedienungsaufwand zu minimieren. Üblicherweise weisen derartige Pastenbehälter ein Volumen von mindestens 0,2 l auf. Beim Einsatz als Pastenbehälter für Waschmittel zum gewerblichen Einsatz liegt das Fassungsvolumen der Behälter normalerweise in der Größenordnung von 200 l.

In der beigefügten Figur ist eine mögliche Ausführungsform des erfindungsgemäßen Pastenbehälters mit Entnahmevorrichtung dargestellt.

Die hochviskose Paste 6 befindet sich in einem an der Oberseite offenen zylindrischen Behälter 7. Die offene Seite des Zylinders 7 ist mit der innerhalb des Behälters 7 angeordneten, runden Platte 2 verschlossen. Die Platte 2 ist kragenförmig nach außen gebogen und mit einer Kunststoffdichtung 5 abgedichtet. Die Platte 2 liegt auf dem Pastenspiegel auf und folgt diesem mit fortschreitender Pastenentnahme nach unten nach. In der Mitte der Folgeplatte 2 befindet sich ein Motor 3a mit Getriebe 3, an dessen Achse sich ein mehrflügeliger Rührpropeller 4 befindet. Die Achse endet in einer Nabe 8, die leicht nach unten hin gewölbt ist. In der dargestellten Ausführungsform sind die Flügel alle gleich lang und erstrecken sich über den gesamten Durchmesser des Zylinders. Durch diese langen Flügel wird auch ein Abstreifen der Paste von der Zylinderwand bewirkt, das heißt die Pastenrückstände an der Behälterwand werden minimiert. Der Rührpropeller 4 kann sich unter der Folgeplatte 2 frei drehen. Werden strukturviskose Pasten einer solch hohen Viskosität, daß die Entnahmevorrichtung sie ohne Scherung nicht zu fördern vermag verwendet, so scheren die Propellerflügel die obere Schicht der Paste, wodurch sich deren Viskosität derart erniedrigt, daß die Paste dosierbar wird. Außerhalb der Mitte der Platte 2 ist eine Entnahmevorrichtung 1 in Form einer Exzenterschneckenpumpe angebracht. Durch diese wird die gescherte und in ihrer Viskosität erniedrigte Paste, gegebenenfalls über entsprechende Verteiler- und/oder Dosiervorrichtungen, ihrer Anwendung, beispielsweise einer gewerblichen Waschstraße, zugeführt.

### Bezugszeichenliste

- 1: Entnahmevorrichtung
- 2: Folgeplatte
- 3: Getriebe
- 3a: Motor
- 4: Rührpropeller
- 5: Dichtung
- 6: Paste
- 7: Pastenbehälter
- 8: Nabe

## Patentansprüche

1. Pastenbehälter mit Entnahmevorrichtung, bestehend aus einem nach einer Seite offenen Zylinder (7) und einer an der offenen Seite des Zylinders angeordneten beweglichen, dichtschließenden Folgeplatte (2) und einer Entnahmevorrichtung (1) zur Entnahme und zum Transport der Paste, dadurch gekennzeichnet daß
A. sich auf der Folgeplatte (2) ein Motor mit Getriebe (3) befindet, an dessen mittig die Folgeplatte (2) durchragender Achse ein mehrflügeliger Rührpropeller (4) derart angebracht ist, daß er sich geringfügig unterhalb der Folgeplatte (2) frei in der Paste drehen kann, und
B. die Entnahmevorrichtung (1) mit der Folgeplatte (2) außerhalb deren Mitte und oberhalb des von dem Rührpropeller (4) überstrichenen Bereiches verbunden ist und die Paste, gegebenenfalls über eine Dosiervorrichtung, zu ihrer Anwendung transportiert.

2. Pastenbehälter mit Entnahmevorrichtung nach Anspruch 1, worin die Flügel des Rührpropellers (4) eine unterschiedliche Länge aufweisen.

3. Pastenbehälter mit Entnahmevorrichtung nach Anspruch 2, worin der Rührpropeller (4) mindestens vier Flügel aufweist, von denen mindestens zwei einander gegenüberliegende Flügel länger gestaltet sind und den nahezu gesamten Durchmesser des Pastenbehälters überstreichen, während mindestens zwei weitere einander gegenüberliegende Flügel kürzer gestaltet sind, wobei sie beim Drehen zumindest die Entnahmeöffnung der Entnahmevorrichtung (1) überstreichen.

4. Pastenbehälter mit Entnahmevorrichtung nach einem der Ansprüche 1 bis 3, worin der Winkel zwischen Propellerachse und Flügel einen Wert von 90° bis 60° aufweist.

5. Pastenbehälter mit Entnahmevorrichtung nach einem der Ansprüche 1 bis 4, worin die Entnahmevorrichtung (1) eine Exzenterschneckenpumpe ist.

6. Pastenbehälter mit Entnahmevorrichtung nach einem der Ansprüche 1 bis 5, worin der Rührpropeller (4) in einem Abstand von 0,8 mm bis 5 mm, insbesondere in einem Abstand von 1 mm bis 3 mm, unterhalb der Folgeplatte (2) angebracht ist.

7. Pastenbehälter mit Entnahmevorrichtung nach einem der Ansprüche 1 bis 6, worin die Nabe (8) des Rührpropellers (4) als nach unten gerichtete Auswölbung ausgestaltet ist, welche die Achse des Rührpropellers (4) nach unten abschließt.

8. Verwendung des Pastenbehälters mit Entnahmevorrichtung gemäß einem der Ansprüche 1 bis 7 zur Förderung beziehungsweise Entnahme strukturviskoser Waschmittelpasten, die bei 25 °C und geringer Scherung eine Viskosität über 100 000 mPa.s, insbesondere von 150 000 mPa.s bis 500 000 mPa.s, und bei hoher Scherung eine Viskosität unter 100 000 mPa.s, insbesondere von 10 000 mPa.s bis 90 000 mPa.s aufweisen.

## Claims

1. A paste container and dispenser consisting of a cylinder (7) open at one end, a displaceable tightly closing follower plate (2) arranged at the open end of the cylinder and a dispenser (1) for removing and transporting the paste,
A. the follower plate (2) supporting a motor and transmission system (3), on the shaft of which - projecting centrally through the follower plate (2) - a multiple-blade stirring propeller (4) is arranged in such a way that it is able to rotate freely in the paste just below the follower plate (2) and
B. the dispenser (1) being connected to the follower plate (2) outside the center thereof and above the area covered by the stirring propeller (4) and transporting the paste - optionally through a metering unit - to its point of use.

2. A paste container and dispenser as claimed in claim 1, in which the blades of the stirring propeller (4) have different lengths.

3. A paste container and dispenser as claimed in claim 2, in which the stirring propeller (4) has at least four blades of which at least two opposite blades are relatively long and cover virtually the entire diameter of the paste container while at least two other opposite blades are relatively short and cover at least the opening of the dispenser (1) during their rotation.

4. A paste container and dispenser as claimed in any of claims 1 to 3, characterized in that the angle between the propeller axis and blade has a value of 90° to 60°.

5. A paste container and dispenser as claimed in any of claims 1 to 4, characterized in that the dispenser (1) is in the form of an eccentric screw pump.

6. A paste container and dispenser as claimed in any of claims 1 to 5, characterized in that the stirring propeller (4) is arranged at a distance of 0.8 mm to 5 mm and, more particularly, at a distance of 1 mm to 3 mm below the follower plate (2).

7. A paste container and dispenser as claimed in any of claims 1 to 6, characterized in that the boss (8) of the stirring propeller (4) is in the form of a downward projection which terminates the shaft of the stirring propeller (4) at its lower end.

8. The use of the paste container and dispenser claimed in any of claims 1 to 7 for transporting and dispensing pseudoplastic detergent pastes which have a viscosity, as measured at 25°C, above 1,000 mPa·s and, more particularly, in the range from 150,000 mPa·s to 500,000 mPa·s at low shear rates and below 100,000 mPa·s and, more particularly, in the range from 10,000 mPa·s to 90,000 mPa·s at high shear rates.

## Revendications

1. Récipient pour substance pâteuse avec dispositif de prélèvement, consistant en un cylindre (7) ouvert d'un côté, en une plaque suiveuse (2), à fermeture hermétique, mobile, disposée du côté ouvert du cylindre et en un dispositif de prélèvement (1) pour le prélèvement et le transport de la pâte, caractérisé en ce que :
A) un moteur à transmission (3) se trouve sur la plaque suiveuse (2), sur lequel un axe passant au milieu de la plaque suiveuse (2), d'un agitateur à hélice (4) à plusieurs pales est disposé, de sorte qu'il peut tourner librement dans la pâte, légèrement en dessous de la plaque suiveuse (2), et
B) le dispositif de prélèvement (1) est relié à la plaque suiveuse (2) de manière excentrique et au-dessus de la zone sous l'influence de l'agitateur à hélice (4) et la pâte est transportée, facultativement par un dispositif de dosage, vers son utilisation.

2. Récipient pour substance pâteuse avec dispositif de prélèvement suivant la revendication 1, dans lequel les pales de l'agitateur à hélice (4) présentent des longueurs différentes.

3. Récipient pour substance pâteuse avec dispositif de prélèvement suivant la revendication 2, dans lequel l'agitateur à hélice (4) présente au moins quatre pales dont au moins deux pales situées en opposition l'une par rapport à l'autre, sont plus longues et balayent la quasi totalité du diamètre du récipient pour substance pâteuse, tandis qu'au moins deux autres pales situées en opposition l'une par rapport à l'autre sont plus courtes, où elles balayent, lors de la rotation, au moins l'ouverture de prélèvement du dispositif de prélèvement (1).

4. Récipient pour substance pâteuse avec dispositif de prélèvement suivant l'une quelconque des revendications 1 à 3, dans lequel l'angle entre l'axe de l'agitateur et les pales présente une valeur comprise dans l'intervalle allant de 90° à 60°.

5. Récipient pour substance pâteuse avec dispositif de prélèvement suivant l'une quelconque des revendications 1 à 4, dans lequel le dispositif de prélèvement (1) est une pompe à vis excentrique.

6. Récipient pour substance pâteuse avec dispositif de prélèvement suivant l'une quelconque des revendications 1 à 5, dans lequel l'agitateur à hélice (4) est disposé à une distance comprise dans l'intervalle allant de 0,8 mm à 5 mm, en particulier une distance comprise dans l'intervalle allant de 1 mm à 3 mm, en dessous de la plaque suiveuse (2).

7. Récipient pour substance pâteuse avec dispositif de prélèvement suivant l'une quelconque des revendications 1 à 6, dans lequel le moyeu (8) de l'agitateur à hélice (4) a la configuration d'un dôme dirigé vers le bas, qui termine l'axe de l'agitateur à hélice (4) vers le bas.

8. Utilisation du récipient pour substance pâteuse avec dispositif de prélèvement suivant l'une quelconque des revendications 1 à 7, pour accélérer, par exemple le prélèvement de pâtes d'agent de lavage à viscosité intrinsèque, qui présentent à 25°C et à faible cisaillement, une viscosité supérieure à 100 000 mPa.s, en particulier de 150 000 mPa.s à 500 000 mPa.s et à cisaillement élevé, une viscosité inférieure à 100 000 mPa.s, en particulier de 10 000 mPa.s à 90 000 mPa.s.
